# EUROPÄISCHE PATENTSCHRIFT

(11) **EP 0 853 716 B1**
(45) Veröffentlichungstag und Bekanntmachung des Hinweises auf die Patenterteilung: **15.03.2000**
(21) Anmeldenummer: 97918952.9
(22) Anmeldetag: 01.08.1997
(51) Int. Cl.: F01L 1/18

(54) **KIPPHEBEL FÜR EINE BRENNKRAFTMASCHINE**
ROCKER ARM FOR AN INTERNAL COMBUSTION ENGINE
CULBUTEUR POUR MOTEUR A COMBUSTION INTERNE

(30) Priorität: 05.08.1996 DE 19631653
(43) Veröffentlichungstag der Anmeldung: 22.07.1998
(73) Patentinhaber: Motorenfabrik Hatz GmbH & Co. KG, 94099 Ruhstorf (DE)
(72) Erfinder: KAMPICHLER, Günter, D-94099 Ruhstorf (DE)
(74) Vertreter: Grättinger & Partner (GbR)
(86) Internationale Anmeldenummer: EP9704209
(87) Internationale Veröffentlichungsnummer: WO9805850

(56) Entgegenhaltungen:
- FR-A- 614 387
- US-A- 1 644 750
- US-A- 4 829 647
- US-A- 4 848 180

## Beschreibung

Die Erfindung betrifft einen Kipphebel für die Ventilsteuerung einer Brennkraftmaschine, wobei der Kipphebel aus einem gestanzten, tiefgezogenen und anschließend wärmebehandelten Tiefziehblech hergestellt ist.

Derartige Kipphebel sind aus dem Stand der Technik bekannt, sie sind als Übertragungselement bei drei Arten der Motorsteuerung üblich, bei Stoßstangenmotoren mit unten liegender Nockenwelle, bei oben liegender Nockenwelle mit Kipphebel als Direktübertragungsglied zwischen Nockenwelle und Ventil und Stößelsteuerung, wobei Kipphebel und Stößel den Übertragungsmechanismus bilden. Die mechanische Ventileinstellung bei Blechkipphebeln erfolgt dabei an der Kugelpfannenlagerung oder am Kipphebelende durch Verstellschrauben oder Exzenter. Dabei wirkt sich bei einer Verstellung an der Kugelpfannenlagerung die Änderung des Hebelverhältnisses nachteilig aus. Des weiteren weist die beim Stand der Technik verwendete Daumenauflage am ventilseitigen Ende des Kipphebels ungünstige Reibwerte auf, was zu einer hohen Verlustreibung und Ventilführungsverschleiß aufgrund der Seitenkraft des Ventilschafts führt. Außerdem ist bei den bekannten tiefgezogenen Kipphebeln eine zusätzliche Verdrehsicherung nötig, um den Kipphebel um seine Längsachse zu stabilisieren. Ein derartiger Kipphebel wird in der DE 4024446 A1 beschrieben. Der Kipphebel ist dabei durch ein Wälzlager verdrehsicher gelagert.

Der vorliegenden Erfindung liegt daher das Problem (Aufgabe) zugrunde, den aus dem Stand der Technik bekannten tiefgezogenen Kipphebel zu verbessern und den Ventilführungsverschleiß wesentlich zu reduzieren und gleichzeitig die Herstellung zu vereinfachen und kostengünstiger zu gestalten.

Diese Aufgabe wird erfindungsgemäß durch einen Kipphebel mit den Merkmalen des Anspruchs 1 gelöst.

Erfindungsgemäß ist der Kipphebel dabei derart ausgebildet, daß er gegenüberliegende Seitenteile aufweist, zwischen welchen ein Rollenkörper drehbar angeordnet ist.

Durch die geringe Rollreibung am Ventilschaft wird auch dessen Seitenkraft an der Ventilführung reduziert und damit der Ventilführungsverschleiß wesentlich verringert. Des weiteren ist der erfindungsgemäße Kipphebel sehr kostengünstig herzustellen, da lediglich Tiefzieh- und Stanzvorgänge, jedoch keine spanabhebende Bearbeitung erforderlich sind. Die Wärmebehandlung des Tiefziehteils erfolgt anschließend durch Nitrieren, Karborieren oder Einsatzhärten. Die Ventileinstellung erfolgt im vorliegenden Fall an der Kugelpfannenlagerung mittels Kugelmutter und Konterbolzen oder Kontermadenschraube. Anstelle der Kugelmutter kann bei entsprechender Formgebung des Kipphebels auch ein halbzylindrischer oder zylindrischer Führungsstein mit Kontermutter verwendet werden. Ferner sieht die Erfindung vor, daß der Rollenkörper in Schlitzen der Seitenteile gelagert ist, die in Richtung des Ventilschafts offen sind. Hierdurch wird eine einfache Montage gewährleistet und eine zusätzliche Arretierung des Rollenkörpers im Lager eingespart, da der Rollenkörper durch den Gegendruck des Ventilstößels im Lager gehalten wird.

Des weiteren ist es vorteilhaft, daß der Rollenkörper lose in den Schlitzen aufgenommen ist. Dadurch wird einerseits die leichte Drehbarkeit und zum anderen einfache Montage gewährleistet.

Eine höchst vorteilhafte Ausführungsform der Erfindung sieht vor, daß Seitenführungsteile in den beiden Endbereichen des Rollenkörpers vorgesehen sind, welche den Ventilschaft seitlich übergreifen. Hierdurch wird in überraschend einfacher Weise ein Verdrehen des Kipphebels am Ventilschaft verhindert, d.h. der Ventilhebel um seine Längsachse stabilisiert. Dabei können die Seitenführungsteile einstückig mit dem Rollenkörper verbunden sein, d.h. über dessen Durchmesser hervorstehen, oder aber separate Bauteile sein. Wichtig ist dabei, daß die Kippbewegung des Kipphebels und das Abrollen des Rollenkörpers nicht behindert werden.

Weiterhin sieht eine vorteilhafte Ausführungsform der vorliegenden Erfindung vor, daß die Seitenführungsteile zwischen den Seitenteilen und dem Rollenkörper angeordnet sind. Hierdurch sind der Kipphebel und der Ventilschaft über die Seitenführungsteile relativ zueinander fixiert.

Eine weiter vorteilhafte Ausführungsform sieht vor, daß die Seitenführungsteile Führungsscheiben sind. Hierdurch lassen sich Massenfertigungsteile verwenden, die kostengünstig erhältlich sind.

Schließlich ist es eine höchst vorteilhafte Ausführungsform der vorliegenden Erfindung, wenn der Rollenkörper abgesetzte Lagerenden aufweist. Dies reduziert die Anzahl der Bauteile und gestaltet Montage und Lagerkosten günstiger.

Die vorliegende Erfindung soll im folgenden anhand eines Ausführungsbeispiels im Zusammenhang mit den beigefügten Figuren näher erläutert werden. Dabei zeigen
- Fig. 1: einen Längsschnitt durch einen Kipphebel der erfindungsgemäßen Art;
- Fig. 2: eine Draufsicht auf einen Kipphebel nach Fig. 1;
- Fig. 3: einen Schnitt durch einen Kipphebel der erfindungsgemäßen Art in eingebautem Zustand;
- Fig. 4: Detail IV aus Fig. 3;
- Fig. 5: einen Schnitt in Pfeilrichtung V des Details aus Fig. 4; und
- Fig. 6: eine dreidimensionale Teilansicht der Einzelteile eines Kipphebels der erfindungsgemäßen Art.

Fig. 1 zeigt einen Längsschnitt durch einen Kipphebel 1 mit balligem Lagerbett 2, Seitenteil 3, Band 18, Führungsscheibe 4, Rollkörperbett 5 und Stößelaufnahme 6. Schließlich sind die Aussparungen 7, 8 und 9 im Tiefziehblech erkennbar.

Dabei besteht der Kipphebel 1 aus einem Tiefziehblech, dessen Konturen und Aussparungen ausgestanzt werden. Anschließend erfolgt die Umformung des Tiefziehblechs, bei der die beiden Seitenteile 3 zur Versteifung des Bandes 18 senkrecht dazu gebogen werden. Die Aussparung 8 dient zur Aufnahme der Kugelmutter und des Lagerbolzens, und das Rollkörperbett 5 dient der Aufnahme des Rollenkörpers und der Führungsscheibe 4. Nach dem Umformen erfolgt die Wärmebehandlung, um dem Kipphebel bessere Festigkeits- und Oberflächeneigenschaften zu verleihen.

Fig. 2 zeigt eine Draufsicht auf den Kipphebel 1 der erfindungsgemäßen Art, wobei gleiche Teile mit gleichen Bezugszeichen versehen sind. Zusätzlich ist in Fig. 2 der Rollenkörper 10 gezeigt, der im Rollkörperbett 5 zwischen den Führungsscheiben 4 angeordnet.ist.

Der durch Nitrieren, Karborieren oder Einsatzhärten wärmebehandelte Kipphebel nimmt im Rollkörperbett 5 den Rollenkörper 10 auf, der zwischen den Führungsscheiben 4 frei drehbar gelagert ist.

Fig. 3 zeigt einen Schnitt des Kipphebels 1 nach Fig. 1 in eingebautem Zustand. Neben den bereits in Fig. 1 beschriebenen Teilen sind die Kugelmutter 11, ein Konterbolzen 12, ein Ventilstößel 13, ein Ventil 14, eine Ventilfeder 15, das Gehäuse 16, der Lagerbolzen 17, die Ventilführung 19 und der Ventilsitz 20 zu erkennen.

Über die nicht gezeigte Nockenwelle wird der Stößel 13 angetrieben, der mit seinem halbkugelförmig ausgebildeten Ende 21 in der Stößelaufnahme 6 aufgenommen wird. Durch die Auf- und Abbewegung des Stößels 13 wird der Kipphebel 1 um die Kugelmutter 11, die im balligen Lagerbett 2 aufgenommen wird, gekippt. Dabei ist die Kugelmutter 11 am Lagerbolzen 17 fixiert. Durch die Kippbewegung drückt der im Rollkörperbett 5 aufgenommene nicht gezeigte Rollenkörper auf den Ventilschaft 22 des Ventils 14. Bei der Abwärtsbewegung wird die Feder 15 zusammengedrückt und der Rollenkörper rollt auf dem Ventilschaft 22 ab. Dadurch bewegt sich das Ventil 14 aus dem Ventilsitz 20 und öffnet somit. Die Aufwärtsbewegung des Kipphebels 1 wird durch die Federkraft der Feder 15 unterstützt. Des weiteren wird so ein Abheben des Rollenkörpers 10 vom Ventilstößel 13 verhindert. Durch das erneute Abrollen des nicht gezeigten Rollenkörpers entstehen bei der Auf- und Abbewegung des Ventilschafts so gut wie keine Reibungsverluste.

Fig. 4 zeigt Detail IV aus Fig. 3, wobei deutlich die Führungsfunktion der Führungsscheibe 4 erkennbar ist, die beidseitig jeweils den Ventilschaft 22 umfaßt. Dadurch wird ein Verdrehen des Kipphebels 1 verhindert und der Kipphebel um seine Längsachse stabilisiert.

Fig. 5 zeigt eine geschnittene Ansicht des Details aus Fig. 4 in Pfeilrichtung V. Dabei sind die Seitenwände 3 und die Führungsscheiben 4 sowie der Rollenkörper 10 und der Ventilschaft 22 erkennbar. Der Rollenkörper 10 befindet sich dabei frei drehbar in dem Rollkörperbett 5, wobei er so in das Rollkörperbett 5 gepaßt ist, daß durch die Führungsscheiben 4 lediglich ein sehr geringes Spiel verbleibt. Durch das seitliche Aufnehmen des Ventilschafts 22 zwischen den Führungsscheiben 4 und die dadurch erzeugt Stützfunktion wird ein Verdrehen des Kipphebels wirkungsvoll vermieden.

Fig. 6 zeigt eine Explosionszeichnung eines Kipphebels der erfindungsgemäßen Art, in der die Seitenteile 3, das Rollkörperbett 5 sowie der Rollenkörper 10 und die Führungsscheiben 4 dargestellt sind.

Bei der Montage werden zunächst die Führungsscheiben 4 auf die abgesetzten Lagerenden des zylindrischen Rollenkörpers 10 aufgesetzt. Anschließend werden diese Teile in die Schlitzlagerung 5 des Kipphebels 1 lose eingesteckt. Durch den aus der Federkraft der Ventilfeder 15 resultierenden Druck des Ventilstößels 13 wird der Rollenkörper 10 mit den Führungsscheiben 4 im Rollkörperbett 5 gehalten, wodurch ein Abheben des Rollenkörpers aus dem Lagerbett während des Betriebs verhindert wird.

## Patentansprüche

1. Kipphebel (1) für die Ventilsteuerung einer Brennkraftmaschine, wobei der Kipphebel (1) gegenüberliegende Seitenteile (3) aufweist, zwischen welchen ein Rollenkörper (10) drehbar aufgenommen ist, wobei der Kipphebel (1) aus einem gestanzten, tiefgezogenen und anschließend wärmebehandelten Tiefziehblech hergestellt ist,
dadurch gekennzeichnet,
daß der Rollenkörper (10) in Schlitzen (5) der Seitenteile gelagert ist, die in Richtung des Ventilschafts (22) offen sind.

2. Kipphebel nach Anspruch 1,
dadurch gekennzeichnet,
daß der Rollenkörper (10) lose in den Schlitzen (5) aufgenommen ist.

3. Kipphebel nach Anspruch 1,
dadurch gekennzeichnet,
daß Seitenführungsteile in den beiden Endbereichen des Rollenkörpers (10) vorgesehen sind, welche den Ventilschaft (22) seitlich übergreifen.

4. Kipphebel nach Anspruch 3,
dadurch gekennzeichnet,
daß die Seitenführungsteile zwischen den Seitenteilen (3) und dem Rollenkörper (10) angeordnet sind.

5. Kipphebel nach Anspruch 4,
dadurch gekennzeichnet,
daß die Seitenführungsteile Führungsscheiben (4) sind.

6. Kipphebel nach Anspruch 1,
dadurch gekennzeichnet,
daß der Rollenkörper (10) mit abgesetzten Lagerenden versehen ist.

## Revendications

1. Culbuteur (1) pour la commande des soupapes d'un moteur à combustion interne, le culbuteur (1) présentant des parties latérales (3) opposées entre lesquelles un corps de galet (10) est monté mobile en rotation, le culbuteur (1) étant fabriqué à partir d'une tôle d'emboutissage profond découpée, emboutie et ensuite soumise à traitement thermique, caractérisé par le fait que le corps de galet (10) est monté dans des fentes (5) des parties latérales, ouvertes en direction de la tige de soupape (22).

2. Culbuteur suivant la revendication 1, caractérisé par le fait que le corps de galet (10) est monté librement dans les fentes (5).

3. Culbuteur suivant la revendication 1, caractérisé par le fait que des parties de guidage latéral sont prévues dans les deux zones d'extrémité du corps de galet (10), ces parties chevauchant latéralement la tige de soupape (22).

4. Culbuteur suivant la revendication 3, caractérisé par le fait que les parties de guidage latéral sont disposées entre les parties latérales (3) du culbuteur et le corps de galet (10).

5. Culbuteur suivant la revendication 4, caractérisé par le fait que les parties de guidage latéral sont des rondelles de guidage (4).

6. Culbuteur suivant la revendication 1, caractérisé par le fait que le corps de galet (10) comporte des extrémités de diamètre réduit, formant tourillons.

## Claims

1. Rocker arm (1) for the valve control of an internal combustion engine, the rocker arm (1) having opposite side pieces (3), between which a rolling element (10) is accommodated in a rotating position, the rocker arm (1) being manufactured from stamped, deep-drawn and subsequently heat-treated deep-drawing sheet metal, characterised in that the rolling element (10) is mounted in slots (5) in the side pieces, which are open in the direction of the valve shaft (22).

2. Rocker arm according to Claim 1, characterised in that the rolling element (10) is accommodated loosely in the slots (5).

3. Rocker arm according to Claim 1, characterised in that lateral guide pieces are provided in the two end regions of the rolling element (10), which engage laterally over the valve shaft (22).

4. Rocker arm according to Claim 3, characterised in that the lateral guide pieces are arranged between the side pieces (3) and the rolling element (10).

5. Rocker arm according to Claim 4, characterised in that the lateral guide pieces are guide discs (4).

6. Rocker arm according to Claim 1, characterised in that the rolling element (10) is provided with stepped bearing ends.
